# FASCICULE DE BREVET EUROPEEN

(11) **EP 0 784 948 B1**
(45) Date de publication et mention de la délivrance du brevet: **06.11.2002**
(21) Numéro de dépôt: 97105500.9
(22) Date de dépôt: 14.06.1994
(51) Int. Cl.: A45D 26/00, A45D 40/26

(54) **Applicateur de cire à épiler a rouleau rétractable**
Enthaarungswachsapplikator mit einziehbarer Rolle
Depilatory wax applicator with a retractable roller

(30) Priorité: 14.06.1993 FR 9307341
(43) Date de publication de la demande: 23.07.1997
(62) Demande divisionnaire de: 94420171.4
(73) Titulaire: SEB S.A., 69130 Ecully (FR)
(72) Inventeur: Legrain, Marc, 01390 Civrieux en Dombes (FR); Combe, Daniel, 01480 Fareins (FR)

(56) Documents cités:
- EP-A- 0 368 698
- EP-A- 0 380 391
- EP-A- 0 629 366
- GB-A- 2 187 950

## Description

La présente invention se rapporte au domaine technique général des dispositifs d'application de produits thermofusibles, tels que la cire à épiler, les onguents, les crèmes, voire même les colles ou vernis, dans lesquels le produit stocké sous forme solide à température ambiante , doit être soumis à un flux thermique pour changer d'état et passer à un état au moins pâteux afin de pouvoir être appliqué.

La présente invention concerne plus particulièrement un applicateur de produits thermofusibles, en particulier de cire à épiler, comportant un boîtier associé à un moyen de préhension, un réservoir du produit à appliquer en relation thermique avec des moyens de chauffe, et au moins un rouleau applicateur disposé au voisinage d'un orifice de sortie du réservoir.

La présente invention concerne également de manière avantageuse une pince d'extraction pour un rouleau applicateur monté sur un applicateur conforme à l'invention, ainsi qu'un ensemble d'application de produits thermofusibles comportant l'applicateur de produits thermofusibles lui-même associé à la pince d'extraction. Par produits thermofusibles il convient d'entendre au sens de l'invention, tous les types de produits susceptibles de prendre à température ambiante, un état physique solide, voire semi-solide ou pâteux, mais susceptibles sous l'action de la chaleur de changer d'état physique pour tendre vers un état liquide susceptible de permettre son étalement sous forme de couches minces. L'invention vise plus particulièrement à protéger un applicateur de cire à épiler, mais il est bien évident que l'applicateur de produits thermofusibles conforme à l'invention n'est nullement limité à cette utilisation spécifique, et que des produits thermofusibles tels que des cires ou des colles peuvent être appliqués à l'aide de l'applicateur conforme à l'invention.

Quel que soit le type d'applicateur de cire à épiler considéré, la technique d'épilation par application d'une cire dépilatoire, consiste à faire fondre une certaine quantité de cire, puis à appliquer à l'état fondu une couche de cette cire sur la zone à épiler. Après durcissement, c'est-à-dire après refroidissement, la pellicule de cire froide est retirée à l'aide de tous moyens appropriés, les poils étant alors extraits de la peau en raison de leur solidarisation avec la cire fondue.

Pour mettre en oeuvre cette technique largement répandue, on connaît déjà des distributeurs de cire chaude prêtes à l'emploi, constitués d'un réservoir de cire chauffée par un moyen quelconque, par exemple par un appareil analogue à un chauffe-biberon. Ces dispositifs sont complétés par un simple rouleau distributeur de cire indépendant du réservoir, que l'utilisateur introduit dans la masse de cire afin de l'enduire d'une masse de cire. Ces appareils, d'une grande rusticité, s'avèrent ne plus correspondre aux besoins des utilisatrices de cire à épiler en raison notamment de nombreux inconvénients d'utilisation. Ainsi la température d'application de la cire est pratiquement incontrôlable ainsi d'ailleurs que l'épaisseur d'application de la couche de cire. Ces appareils sont également considérés comme encombrants et donnent lieu à une opération d'épilation longue, fastidieuse, souvent salissante et impliquant en outre une sur-consommation de cire.

Pour améliorer les dispositifs antérieurs mentionnés précédemment, il a déjà été proposé, notamment dans la demande de brevet FR-A-2520601, un ensemble applicateur comportant un boîtier pourvu de logements chauffants dans lesquels sont logés des applicateurs manuels destinés à être mis en oeuvre par l'utilisatrice. Les applicateurs sont pourvus d'un réservoir interne de cire dépilatoire, et d'un rouleau applicateur de cire. Un tel applicateur constitue bien évidemment une amélioration notable par rapport aux dispositifs antérieurs, mais il ne résout cependant pas complètement le problème essentiel de la maîtrise de la température d'application de la cire. En effet, le chauffage de la cire n'intervient que de manière discontinue dans le temps lorsque l'applicateur est dans le logement chauffant. Il s'avère en conséquence qu'après un certain temps d'application la température de la cire décroît rapidement et n'est en conséquence plus à un niveau de température favorable. Ceci entraîne une difficulté croissante dans l'application, et en particulier l'apparition d'un phénomène de filage de la cire influençant négativement la qualité de l'épilation. Cet inconvénient s'accompagne d'une sur-consommation de cire et d'une application hétérogène ce qui en définitive conduit à un résultat dépilatoire non satisfaisant. Pour pallier en partie à ce problème l'utilisatrice est alors obligée de remettre fréquemment l'applicateur dans les logements chauffants, ce qui allonge de manière inconsidérée le temps consacré à l'opération d'épilation, sans pour autant garantir une meilleure maîtrise de la température de la cire ni au demeurant un meilleur résultat final.

Il a ainsi été proposé, pour remédier en partie au défaut des ensembles applicateurs séparant le réservoir chauffant de cire de l'unité d'application, de réaliser, par exemple tel que cela est décrit dans la demande de brevet EP-A-0368698 un applicateur manuel comportant dans un même boîtier un réservoir de cire, une résistance de chauffe et un rouleau applicateur. Pour améliorer la facilité d'application de la cire, mais également pour tenter de maîtriser au mieux la température de la cire, il est prévu de munir le rouleau applicateur d'un moyen de chauffage autonome. Un tel dispositif assure une certaine maîtrise de la température d'application de la cire et réduit d'une certaine manière le risque d'apparition du phénomène de filage mentionné précédemment. La présence d'un moyen de chauffe directement dans le rouleau applicateur peut être à l'origine d'un risque de surchauffe de la cire ou de brûlure de la peau de l'utilisatrice. En outre un tel dispositif s'avère être d'une réalisation délicate dans la mesure où il nécessite le montage de deux moyens de chauffe séparé dans un boîtier. En définitive la fiabilité d'un tel dispositif n'est pas assurée et son coût s'avère élevé.

On connaît par ailleurs du document EP-0380391, un distributeur de fluide tels une crème ou un onguent, appliqué sur la peau sans chauffage préalable. Le distributeur selon ce document comporte un rouleau applicateur monté amovible sur le boîtier. Ce document ne décrit pas un applicateur de produit thermofusible.

L'objet de la présente invention vise en conséquence à remédier aux inconvénients mentionnés précédemment, et à fournir un applicateur de produits thermofusibles dont la conception et la réalisation sont particulièrement simplifiées, tout en permettant une maîtrise et un contrôle optimal de la température d'application du produit thermofusible.

Un autre objet de l'invention vise à fournir un applicateur de produits thermofusibles dont les différentes pièces sont particulièrement simples à réaliser et à monter.

Un autre objet de l'invention est de fournir un applicateur de produits thermofusibles d'utilisation facilitée lors de son chargement en produits thermofusibles et lors de son démontage et de son nettoyage.

Les objets assignés à l'invention sont atteints à l'aide d'un applicateur de cire à épiler comportant les caractéristiques de la revendication 1.

Diverses autres caractéristiques ressortiront mieux de la description faite ci-dessous en référence aux dessins annexés qui montrent, à titre d'exemples non limitatifs, des formes de réalisation de l'objet de l'invention.
- La Figure 1 montre selon une vue en coupe transversale longitudinale un applicateur de produit thermofusible conforme à l'invention.
- La Figure 2 montre selon une coupe transversale effectuée selon la ligne II-II de la Figure 1, des détails de réalisation de l'applicateur conforme à l'invention.
- La Figure 2a montre selon une vue latérale un détail de réalisation de la partie supérieure de l'applicateur conforme à l'invention.
- La figure 3 montre selon une vue en perspective un coulisseau de support d'un rouleau applicateur selon l'invention.
- La figure 4 montre le montage du coulisseau support du rouleau applicateur dans le boîtier d'un applicateur selon l'invention.

L'applicateur de produit thermofusible montré à la Figure 1 est plus particulièrement destiné à l'application de cire à épiler et comporte un boîtier 1 réalisé par exemple en un matériau plastique, ledit boîtier présentant une forme générale allongée d'axe longitudinal x-x'. Le boîtier 1 est de section transversale quelconque et par exemple sensiblement circulaire, et constitue de manière avantageuse un moyen de préhension susceptible de permettre à l'utilisatrice de s'en saisir manuellement. A l'intérieur du boîtier 1 est logé un réservoir 2, réalisé en un matériau bon conducteur de la chaleur, et destiné à assurer le stockage du produit thermofusible à appliquer. Avantageusement, le réservoir 2 est réalisé en aluminium, s'étend sensiblement sur toute la partie centrale du boîtier 1 selon l'axe x-x' et comporte un fond 2a et une ouverture supérieure 2b. Avantageusement le réservoir 2 est pourvu dans sa zone centrale d'une ailette 3 de diffusion de la chaleur s'étendant dans le volume interne dudit réservoir à partir du fond 2a. Le réservoir 2 est en relation thermique avec des moyens de chauffe 4, constitués par exemple d'une résistance électrique ou d'une CTP entourant au moins partiellement le réservoir 2 ou, tel que cela est montré à la Figure 1, montée solidaire d'une paroi dudit réservoir 2.

Le moyen de chauffe 4 est de manière classique associé à des moyens de régulation thermique tels qu'un thermostat 5 et un fusible 6. Avantageusement l'applicateur conforme à l'invention est pourvu, d'un voyant 7 de contrôle d'alimentation électrique visible de l'extérieur par l'intermédiaire d'une lumière ménagée à travers la paroi du boîtier 1. L'ensemble du système électrique y compris les connexions électriques et les moyens de blocage du cordon d'alimentation (non montrés aux figures) est de préférence monté sur une bride support 8 logée dans la partie inférieure du boîtier 1, sous le fond 2a du réservoir 2.

La zone supérieure du boîtier 1 est avantageusement constituée par une tête 11 par exemple vissée sur la partie supérieure du réservoir 2 et venant surmonter ladite partie supérieure ainsi que l'ouverture supérieure 2b du réservoir 2. L'extrémité supérieure 11b de la tête 11 délimite ainsi une enveloppe géométrique constituant l'orifice de sortie proprement dit de la cire.

L'applicateur de produit thermofusible conforme à l'invention comporte également un rouleau applicateur 15 d'axe de révolution longitudinal y-y' disposé dans l'orifice de sortie du réservoir 2 de manière à permettre l'écoulement de la cire liquide sur sa périphérie, et entre cette dernière et la face interne de la tête 11. Le rouleau applicateur 15 est constitué d'un noyau 16 réalisé en un matériau bon conducteur de chaleur, et par exemple en aluminium. Le noyau 16 est avantageusement cylindrique et de section circulaire et est pourvu sur chacune de ses deux extrémités opposées constituant les faces latérales du rouleau 15, d'un tourillon 17. Ces derniers sont réalisés, par exemple par décolletage dans la masse même du noyau 16, les tourillons 17 s'étendant selon l'axe y-y', et formant les axes de rotation du rouleau 15.

Le noyau 16 est entouré, de préférence sur toute sa surface périphérique par un revêtement en matériau plastique, avantageusement surmoulé, formant la couche d'application 18 de la cire.

Le rouleau applicateur 15 est monté sur la tête 11 et supporté sur cette dernière par l'intermédiaire des tourillons 17 qui forment les moyens de liaison avec le corps de l'applicateur. De manière avantageuse le rouleau 15 est monté de manière amovible sur la tête 11 par l'intermédiaire de fentes 20 ouvertes à leur extrémité supérieure et ménagées dans l'épaisseur de chacune des faces opposées de la tête 11. Les fentes 20 sont ouvertes à leur extrémité supérieure et permettent ainsi le passage des tourillons 17 qui viennent alors reposer dans le fond de chacune des fentes 20. (Figure 2a).

Le maintien en position des tourillons 17 au fond de chaque fente 20 est assuré par l'intermédiaire d'un moyen de blocage susceptible de s'effacer pour permettre l'amovibilité et l'extraction du rouleau 15. A cet effet les moyens de blocage sont avantageusement constitués par une agrafe 21, de forme générale en U, montée de manière fixe le long et contre chaque fente 20, la partie ouverte du U étant en correspondance avec l'ouverture de chaque fente 20. Chaque agrafe 21 comporte deux bras latéraux s'étendant sensiblement selon la même direction que les fentes 20, lesdits bras formant entre eux un rétrécissement 22 dans la partie supérieure de l'agrafe 21, de manière à bloquer chaque tourillon 17 dans le fond de chaque fente 20. L'agrafe 21 est réalisée dans un matériau métallique possédant une élasticité suffisante pour permettre aux bras latéraux de se déformer élastiquement lors de l'insertion ou de l'extraction des tourillons 17 dans et hors des fentes 20, et à travers le rétrécissement 22.

L'applicateur conforme à l'invention comporte avantageusement un cache-tête 12 destiné à venir s'appliquer sur la tête 11 et à prolonger le boîtier 1. Une coiffe de fermeture 13, amovible est rapportée sur toute la partie supérieure de l'applicateur.

La mise en place ou l'extraction du rouleau applicateur 15 peut bien évidemment être obtenue par préhension directe du rouleau 15, mais cette opération est avantageusement réalisée à l'aide d'une pince d'extraction.

Les figures 3 et 4 montrent une variante de réalisation préférentielle de l'invention selon laquelle le rouleau applicateur 15 est monté déplaçable sur le boîtier 1 et relativement à ce dernier entre une position de travail et d'application d'une pellicule de cire dans laquelle il s'étend dans l'orifice de sortie 11b du réservoir 2 et une position de dégagement dudit orifice pour permettre le remplissage du réservoir 2. Le rouleau applicateur 15 est solidaire d'un coulisseau 50 monté déplaçable par coulissement longitudinal selon l'axe x-x' sur le boîtier 1 et de préférence sur la tête 11 formant la partie supérieure du boîtier 1. Le coulisseau 50 comporte deux jambages 51 s'étendant sensiblement parallèlement, reliés rigidement en position d'opposition par une entretoise 52. Chaque jambage est pourvu à son extrémité supérieure de perçages 53 axialement alignés pour le support des tourillons 17 du rouleau applicateur 15. Le coulisseau 50 est destiné à être inséré dans le corps du boîtier 1, les jambages 51 coulissant contre les faces internes de la tête 11 (Figure 4). Chaque jambage 51 comprend en partie centrale une languette de blocage 58 découpée dans l'épaisseur du jambage 51. Les languettes 58 se terminent à leur extrémité supérieure par un rebord 54 replié en direction de l'axe x-x', chaque rebord 54 étant destiné à venir engager, lorsque le coulisseau 50 est en position basse de travail, tel que monté à la figure 4, un pan incliné 55 ménagé à la partie inférieure de la tête 11 pour bloquer en position le coulisseau 50. Les languettes de blocage 58 possèdent une élasticité suffisante pour se déformer en direction de l'axe x-x' et permettre, par préhension du rouleau applicateur 15, l'effacement des rebords 54 hors des pans inclinés 55 et le coulissement selon la flèche F1 du coulisseau hors de l'orifice de sortie 11b jusqu'à sa position haute de dégagement. Avantageusement, le coulisseau 50 est pourvu, vers l'extrémité inférieure de chaque jambage 51, de butées externes 56 aptes à venir engager les pans inclinés 55 lorsque le coulisseau 50 est en position haute de dégagement pour s'opposer à son extraction totale. Un tel montage ne diminue pas la transmission de l'énergie thermique au noyau 16, car en position de travail, les tourillons 17 sont supportés par des colonnes 57 ménagées dans la tête 11.

L'applicateur de produits thermofusibles conforme à l'invention fonctionne de la manière suivante.

L'utilisatrice procède tout d'abord à l'extraction du rouleau applicateur 15 afin de dégager l'accès au réservoir 2 pour assurer son chargement en cire à épiler par l'ouverture supérieure 2b. Pour ce faire l'extraction peut avoir lieu manuellement ou à l'aide d'une pince. L'utilisatrice peut faire glisser les tourillons 17 dans les fentes 20 et extraire le rouleau applicateur 15 en développant une force supérieure à l'élasticité des bras latéraux de l'agrafe 21. Après avoir procédé au remplissage du réservoir 2 le rouleau applicateur 15 est remis en place à l'aide des mêmes opérations que celles décrites précédemment, en transmettant aux tourillons 17 la force nécessaire pour écarter au niveau du rétrécissement 22 les bras latéraux de l'agrafe 21.

Après branchement de l'applicateur sur une source d'alimentation électrique la cire devient progressivement liquide et l'utilisatrice peut alors mettre en contact le rouleau applicateur 15 sur la surface à épiler en vue de permettre l'écoulement de la cire sur la couche d'application 18. A la fin de l'application l'utilisatrice peut à nouveau, à des fins de nettoyage par exemple, extraire le rouleau applicateur 15 à l'aide d'une pince selon les étapes décrites précédemment.

## Revendications

1. Applicateur de cire à épiler, comportant un boîtier (1) associé à un moyen de préhension, un réservoir (2) de cire à appliquer réalisé en un matériau bon conducteur de la chaleur, de préférence en aluminium, et qui est en relation thermique avec des moyens de chauffe (4), et au moins un rouleau applicateur (15) disposé au voisinage d'un orifice de sortie du réservoir (2) **caractérisé en ce que** le rouleau applicateur (15) est monté déplaçable sur le boîtier (1) entre une position de travail dans laquelle il s'étend dans l'orifice de sortie (11b), du réservoir (2) de manière à permettre l'écoulement de la cire liquide entre sa périphérie et la face interne de la tête (11), et une position de dégagement dudit orifice pour permettre le remplissage en produit thermofusible dudit réservoir (2).

2. Applicateur selon la revendication 1 **caractérisé en ce que** le rouleau applicateur (15) est solidaire d'un coulisseau (50) monté déplaçable par coulissement longitudinal sur le boîtier (1), de préférence sur la partie supérieure du réservoir (2).

3. Applicateur selon l'une des revendications 1 ou 2 **caractérisé en ce que** le coulisseau (50) comporte deux jambages (51) s'étendant sensiblement parallèlement, reliés rigidement en position d'opposition par une entretoise (52), chaque jambage étant pourvu à son extrémité supérieure de perçages (53) axialement alignés pour le support des tourillons (17) du rouleau applicateur (15).

4. Applicateur selon la revendication 3 **caractérisé en ce que** chaque jambage (51) comprend en partie centrale une languette de blocage (58) découpée dans l'épaisseur du jambage (51), les languettes (58) se terminant à leur extrémité supérieure par un rebord (54), chaque rebord (54) étant destiné à venir engager, lorsque le coulisseau (50) est en position basse de travail, un pan incliné (55) ménagé à la partie inférieure de la tête (11) pour bloquer en position le coulisseau (50).

5. Applicateur selon la revendication 4 **caractérisé en ce que** les languettes de blocage (58) possèdent une élasticité suffisante pour se déformer vers le centre et permettre, par préhension du rouleau applicateur (15), l'effacement des rebords (54) hors des pans inclinés (55) et le coulissement du coulisseau hors de l'orifice de sortie (11b) jusqu'à sa position haute de dégagement.

6. Applicateur selon la revendication 5 **caractérisé en ce que** le coulisseau (50) est pourvu, vers l'extrémité inférieure de chaque jambage (51), de butées externes (56) aptes à venir engager les pans inclinés (55) lorsque le coulisseau (50) est en position haute de dégagement pour s'opposer à son extraction totale.

## Claims

1. An applicator for applying depilatory wax, said applicator comprising a housing (1) associated with grasping means, a reservoir (2) for the wax to be applied, which reservoir is made of a material that is a good conductor of heat, and is preferably made of aluminium, and which reservoir is thermally connected to heater means (4), and at least one applicator roller (15) disposed in the vicinity of an outlet orifice of the reservoir (2), said applicator being **characterized in that** the applicator roller (15) is mounted on the housing (1) to be displaceable between a working position in which it extends in the outlet orifice (11b) of the reservoir (2) so as to enable the liquid wax to flow between its periphery and the inside face of the head (11), and a disengagement position in which said orifice is unobstructed to enable said reservoir (2) to be filled with heat-fusible substance.

2. An applicator according to claim 1, **characterized in that** the applicator roller (15) is secured to a slider (50) mounted to be displaceable by sliding longitudinally on the housing (1), and preferably on the top portion of the reservoir (2).

3. An applicator according to claim 1 or claim 2, **characterized in that** the slider (50) comprises two uprights (51) extending substantially parallel to each other, facing each other, and connected rigidly together via a spacer (52), each upright being provided, at its top end, with axially aligned holes (53) for supporting the stub axles (17) of the applicator roller (15).

4. An applicator according to claim 3, **characterized in that**, in its central portion, each upright (51) is provided with a locking tongue (58) cut out in the thickness of the upright (51), each of the tongues (58) terminating, at its top end, by a rim (54), each rim (54) being designed to engage a sloping surface (55) on the bottom of the head (11) when the slider (50) is in the working low position, so as to lock the slider (50) in position.

5. An applicator according to claim 4, **characterized in that** the locking tongues (58) are resilient enough to be deformed towards the center, and, by grasping the applicator roller (15), to enable the rims (54) to disengage from the sloping surfaces (55), and the slider to slide out of the outlet orifice (11b) until it is in the disengaged high position.

6. An applicator according to claim 5, **characterized in that**, in the vicinity of the bottom end of each upright (51), the slider (50) is provided with external abutments 56 suitable for engaging the sloping surfaces (55) when the slider (50) is in the disengagement high position so as to prevent it from being fully extracted.

## Patentansprüche

1. Aufbringvorrichtung für Epilierwachs, mit einem Gehäuse (1), das einem Greifmittel zugeordnet ist, einem Vorratsbehälter (2) für das aufzubringende Wachs, der aus einem gut wärmeleitenden Material, vorzugsweise aus Aluminium, besteht und in einer Wärmeverbindung mit Heizmitteln (4) steht, und wenigstens einer Aufbringwalze (15), die in der Nähe einer Austrittsöffnung des Vorratsbehälters (2) angeordnet ist, **dadurch gekennzeichnet, daß** die Aufbringwalze an dem Behälter (1) verschiebbar angebracht ist zwischen einer Arbeitsstellung, in welcher sie sich in der Austrittsöffnung (11b) des Behälters (2) erstreckt, um das Fließen des flüssigen Wachses zwischen ihrem Umfang und der Innenseite des Kopfes (11) zu ermöglichen, und einer Stellung zum Freigeben der Öffnung, um das Befüllen des Behälters (2) mit wärmeschmelzbarem Produkt zu ermöglichen.

2. Aufbringvorrichtung nach Anspruch 1, **dadurch gekennzeichnet, daß** die Aufbringwalze (15) fest mit einem Schieber (50) verbunden ist, der längsverschiebbar am Gehäuse (1), vorzugsweise an dem oberen Abschnitt des Vorratsbehälters (2), angebracht ist.

3. Aufbringvorrichtung nach einem der Ansprüche 1 oder 2, **dadurch gekennzeichnet, daß** der Schieber (50) zwei Beine (51) aufweist, die sich im wesentlichen parallel erstrecken und einander gegenüberliegend fest miteinander durch ein Zwischenstück (52) verbunden sind, wobei jedes Bein an seinem oberen Ende mit axial ausgerichteten Öffnungen (53) für das Tragen der Lagerzapfen (17) der Aufbringwalze (15) versehen ist.

4. Aufbringvorrichtung nach Anspruch 3, **dadurch gekennzeichnet, daß** jedes Bein (51) am Mittelabschnitt eine Blockierzunge (58) aufweist, die in der Dicke des Beins (51) ausgeschnitten ist, wobei die Zungen (58) an ihrem oberen Ende mit einer Umbiegung (54) enden, wobei jede Umbiegung (54) dafür vorgesehen ist, dann an einer geneigten Kante (55) anzugreifen, die in dem unteren Abschnitt des Kopfes (11) ausgebildet ist, um den Schieber (50) in seiner Stellung festzulegen, wenn sich der Schieber (50) in der unteren Arbeitsstellung befindet.

5. Aufbringvorrichtung nach Anspruch 4, **dadurch gekennzeichnet, daß** die Blockierzungen (58) eine ausreichende Elastizität für ihre Verformung zur Mitte hin aufweisen und durch Ergreifen der Aufbringwalze (15) das Zurücktreten der Umbiegungen (54) aus den geneigten Kanten (55) heraus und das Verschieben des Schiebers aus der Austrittsöffnung (11b) heraus bis in die obere Freigabestellung ermöglichen.

6. Aufbringvorrichtung nach Anspruch 5, **dadurch gekennzeichnet, daß** der Schieber (50) am unteren Ende jedes Beins (51) mit äußeren Anschlägen (56) versehen ist, die an den geneigten Kanten (55) angreifen können, wenn sich der Schieber (50) in der oberen Freigabestellung befindet, um seinem vollständigen Herausziehen entgegenzuwirken
